# FASCICULE DE BREVET EUROPEEN

(11) **EP 1 015 838 B1**
(45) Date de publication et mention de la délivrance du brevet: **20.08.2003**
(21) Numéro de dépôt: 99957195.3
(22) Date de dépôt: 22.06.1999
(51) Int. Cl.: F28F 9/02

(54) **ECHANGEUR DE CHALEUR POUR VEHICULE AUTOMOBILE, ET SON PROCEDE DE FABRICATION**
WÄRMETAUSCHER FÜR KRAFTFAHRZEUGE UND VERFAHREN ZU DEREN HERSTELLUNG
MOTOR VEHICLE HEAT EXCHANGER AND METHOD FOR MAKING SAME

(30) Priorité: 23.06.1998 FR 9807923
(43) Date de publication de la demande: 05.07.2000
(73) Titulaire: VALEO CLIMATISATION, 78321 La Verrière (FR)
(72) Inventeur: CHEVALLIER, Christophe, F-72000 Le Mans (FR); PALANCHON, Laurent, F-69970 Chaponnay (FR)
(86) Numéro de dépôt international: FR9901497
(87) Numéro de publication internationale: WO99067592

(56) Documents cités:
- DE-A- 2 300 881
- DE-A- 4 446 817
- DE-A- 19 746 371
- FR-A- 2 478 807
- FR-A- 2 676 273
- FR-A- 2 753 783
- GB-A- 556 767
- US-A- 3 173 482

## Description

L'invention concerne la technologie des échangeurs de chaleur pour les véhicules automobiles.

L'invention s'applique aux différents types d'échangeurs de chaleur que l'on peut rencontrer dans un véhicule, qu'il s'agisse du radiateur de chauffage de l'habitacle, du radiateur de refroidissement du moteur, du condenseur du circuit de climatisation, ou encore de l'évaporateur d'une boucle de climatisation.

Ces échangeurs sont constitués d'un faisceau de tubes à ailettes réalisant l'échange thermique avec le milieu extérieur. Les tubes du faisceau sont reliés de part et d'autre par des blocs d'extrémité définissant le sens de circulation du fluide dans les divers tubes et permettant d'introduire le fluide dans l'échangeur et de l'en extraire.

Chacun des blocs d'extrémité comporte une plaque collectrice ou "plaque à trous" métallique dans laquelle débouchent les tubes du faisceau, solidarisés à cette plaque, par exemple par brasage, à l'endroit de leur débouché. Cette plaque, généralement désignée "collecteur", est coiffée par un couvercle ou "boîte à fluide" de manière que collecteur et boîte définissent un volume commun dans lequel débouchent les extrémités correspondantes des tubes, et par lequel sont opérées le cas échéant l'entrée et la sortie du fluide.

La boîte à fluide est pourvue de raccordements à des conduites d'admission et de collecte de fluide. Son volume intérieur est en outre subdivisé en une pluralité de sous-volumes distincts permettant de réunir ensemble certains groupes de tubes du faisceau de manière à définir une configuration de circulation de fluide prédéterminée dans l'échangeur, avec plusieurs allers et retours de fluide dans le faisceau de tubes.

Un bloc d'extrémité comprend donc au moins un collecteur et une boîte à fluide qu'il y a lieu d'assembler ensemble.

Un tel échangeur est déjà connu du document US 3,173,482.

L'une des techniques d'assemblage couramment utilisée à cet effet est l'assemblage brasé, où l'ensemble des éléments de l'échangeur thermique est passé dans un four de brasage permettant à un métal d'apport de réaliser à la fois la solidarisation des divers éléments (collecteurs, boîtes à fluide, cloisons de séparation, faisceau de tubes, etc.) et leur étanchéité.

Une autre technique d'assemblage utilisée est l'assemblage mécanique dans laquelle l'ensemble des éléments de l'échangeur thermique sont solidarisés mécaniquement avec interposition d'un joint d'étanchéité assurant l'étanchéité entre le collecteur et les tubes, d'une part, et entre le collecteur et la boîte à fluide, d'autre part.

L'invention vise une technique particulière de fabrication d'un échangeur de chaleur, applicable dans le cas des deux techniques d'assemblage précitées, en particulier celui de l'assemblage brasé. Elle vise à rationaliser la production par simplification de l'assemblage, standardisation des éléments et réduction du nombre de pièces différentes à assembler pour réaliser un échangeur donné.

L'échangeur de chaleur est du type connu comprenant un faisceau de tubes parallèles réunis à chacune de leurs extrémités respectives par un collecteur en forme de plaque, chaque collecteur étant coiffé par une boîte à fluide fermant de manière étanche le collecteur et définissant avec celui-ci une pluralité de volumes intérieurs imposant des sens prédéterminés de circulation du fluide dans les tubes du faisceau.

De façon caractéristique de l'invention, la boîte à fluide est formée d'une pluralité de capots individuels monoblocs juxtaposés, assemblés ensemble au collecteur et définissant conjointement lesdits volumes intérieurs de la boîte à fluide, l'un au moins desdits capots, dit capot central, définissant à lui seul l'un desdits volumes intérieurs de la boîte à fluide, tandis qu'il est prévu au moins un capot latéral qui recouvre partiellement le capot central pour définir avec lui un autre volume intérieur.

Il est avantageux que le capot latéral présente une paroi latérale à face ouverte qui recouvre le capot central sur une longueur choisie.

De préférence, lesdits capots comprennent : un capot d'admission de fluide et un capot de collecte de fluide semblables; et/ou au moins un capot d'inversion de sens de fluide ; et/ou une pluralité de capots, semblables, d'inversion de sens de fluide.

Les collecteurs sont avantageusement pourvus du côté des capots d'un rebord périphérique formant un contour extérieur complémentaire de celui, intérieur, défini par les capots juxtaposés préalablement à l'assemblage de ceux-ci sur le collecteur.

Dans une deuxième forme générale de réalisation de l'invention, au moins un premier capot, dit capot extérieur, recouvre totalement au moins un deuxième capot, dit capot intérieur, le premier capot et le deuxième capot définissant au moins deux volumes intérieurs de la boîte à fluide.

Selon une particularité de ce mode de réalisation, le capot extérieur définit deux logements de part et d'autre du capot intérieur.

Selon encore une autre particularité, le capot extérieur et le capot intérieur ont des rebords de hauteur différente, la hauteur des rebords du capot intérieur étant inférieure à la hauteur des rebords du capot extérieur de manière à créer un passage entre lesdits logements.

Selon encore une autre particularité, le capot intérieur et le capot extérieur ont des rebords longitudinaux disposés l'un contre l'autre sur le collecteur.

Selon encore une autre particularité, le capot intérieur et/ou le capot extérieur comportent un ou plusieurs orifices d'admission ou d'expulsion de fluide.

Selon encore une autre particularité, le capot intérieur est alimenté en fluide, lequel fluide effectue deux passes séparées dans le faisceau avant d'être expulsé par un ou plusieurs orifices d'expulsion du capot extérieur.

L'invention vise également un procédé de fabrication d'un échangeur de chaleur du type décrit ci-dessus, procédé comportant les étapes suivantes :
a) fabrication, de préférence par emboutissage, d'une pluralité de capots individuels monoblocs définissant conjointement lesdits volumes intérieurs des boîtes à fluide,
b) fabrication et assemblage d'un faisceau de tubes parallèles,
c) mise en place des collecteurs aux extrémités des tubes du faisceau,
d) mise en place, sur chacun des collecteurs, des capots individuels correspondants,
e) solidarisation mécanique de l'ensemble.

A l'étape a), les capots sont de préférence fabriqués par emboutissage d'une tôle métallique.

Dans l'étape e), la solidarisation de l'ensemble s'effectue de préférence par brasage conjoint des capots aux collecteurs et des collecteurs aux tubes.

D'autres avantages de l'invention apparaîtront à la lecture de la description détaillée ci-dessous, faite seulement à titre d'exemple, et en référence aux dessins annexés, sur lesquels :
- la figure 1 est une vue générale en coupe d'un échangeur de chaleur de véhicule automobile *selon l'art antérieur ;*
- la figure 2 est une vue partielle en coupe d'un échangeur de chaleur de véhicule automobile selon une première forme de réalisation de l'invention ;
- la figure 3 est une vue partielle en coupe analogue à la figure 2 dans une variante de réalisation ;
- la figure 4 est une vue partielle en perspective correspondant à la figure 3 ;
- la figure 5 est une vue en coupe longitudinale d'un échangeur de chaleur selon une deuxième forme de réalisation de l'invention ; et
- la figure 6 est une vue partielle en coupe selon la ligne VI-VI de la figure 5.

*La figure 1 représente un échangeur de chaleur en regard duquel l'invention sera décrite en liaison avec les figures 2 à 6*. Il comporte un faisceau de tubes parallèles 10 (ici des tubes plats) séparés par des ailettes 11 de forme ondulée. Il est prévu de part et d'autre du faisceau de tubes des blocs d'extrémité réunissant ensemble certains groupes de tubes et définissant une configuration de circuit de fluide prédéterminée dans l'échangeur thermique, schématisée par les différentes flèches sur la figure 1.
Chaque bloc d'extrémité comporte, de manière en elle-même connue, une plaque métallique 12, 14 généralement appelée "collecteur" réunissant les extrémités des tubes du faisceau,
plaque à laquelle est associé un élément en forme de couvercle généralement désigné "boîte à fluide" ou "boîte collectrice" relié de manière étanche au collecteur par son rebord périphérique. L'ensemble constitué par le collecteur et la boîte correspondante définit des volumes dans lesquels débouchent les tubes du faisceau. Ces divers éléments (collecteurs, boîtes et tubes) sont solidarisés ensemble de manière étanche par brasage, c'est-à-dire par la fusion contrôlée d'un métal d'apport pendant une étape de passage dans un four de brasage.

Selon une forme de réalisation non conforme à l'invention, la boîte à fluide de chaque bloc d'extrémité est constituée d'une pluralité de capots individuels juxtaposés définissant chacun l'un des divers volumes internes de la boîte à fluide.

Ainsi, la boîte à fluide associée au collecteur 12 comporte un premier capot 16 relié à une conduite d'admission de fluide 18, un deuxième capot 20 relié à une conduite de collecte de fluide 22 et, entre les deux, un capot 24 d'inversion du sens de circulation du fluide.

La boîte à fluide associée au collecteur 14 est, quant à elle, constituée de deux capots 26, 28 d'inversion du sens de circulation du fluide.

Pour permettre une rationalisation du processus de fabrication, les dimensions des capots sont choisies pour que les capots 16 et 20 soient semblables, de même que celles des capots 24, 26 et 28 : les boîte à fluide de l'échangeur thermique peuvent ainsi être réalisées à partir de deux types de capots seulement, à savoir un capot d'admission/collecte de fluide tel que 16 ou 20, et un capot d'inversion du sens de circulation de fluide tel que 24, 26 ou 28.

Le matériau des collecteurs et des capots est en métal permettant le brasage, par exemple en un alliage d'aluminium traité en surface par un revêtement de métal d'apport.

Pour faciliter l'assemblage des différents capots aux collecteurs avant brasage, on prévoit sur chacun des collecteurs 12, 14 un rebord périphérique respectif 32, 34 dimensionné de manière à correspondre au contour (enveloppe) des différents capots juxtaposés montés sur ce collecteur ; le recouvrement des bords respectifs des collecteurs et des capots associés avec les rebords périphériques des capots perpendiculaires au collecteur permet un brasage satisfaisant du fait de la plus grande surface en vis-à-vis des éléments brasés.

Les capots sont de préférence des pièces monobloc, par exemple réalisés par emboutissage d'une tôle. Ils présentent chacun, du côté de leur bord libre, une face orientée perpendiculairement au plan du collecteur, comme en 36 ou 38, de manière à augmenter la surface en vis-à-vis entre deux capots attenants ou entre un capot d'extrémité et le rebord périphérique 32 ou 34 du collecteur associé. Le reste du capot peut prendre toute forme appropriée, dictée par les contraintes techniques d'implantation (par exemple une forme en toit pour les capots 16 et 20 reliés aux conduites d'admission et de collecte de fluide 18 et 22) ou par des considérations d'encombrement ou de mécanique des fluides (par exemple une forme plate pour les capots 24, 26 et 28).

Dans une première forme de réalisation représentée à la figure 2, l'échangeur comporte un collecteur 12 analogue à celui de la figure 1. La boîte à fluide associée au collecteur 12 comporte un premier capot 40 muni d'une ouverture d'admission de fluide 42, un deuxième capot 44 muni d'une conduite de collecte de fluide 46 et, entre les deux, un capot 48 d'inversion du sens de circulation du fluide. Les capots 40 et 44 sont semblables.

Le capot 48, ou capot central définit à lui seul un volume intérieur, alors que les capots 40 et 44, ou capots latéraux, recouvrent chacun en partie le capot central 48 pour définir avec lui deux autres volumes.

Les capots latéraux 40 et 44 ont des parois latérales respectives 50 et 52, dont chacune délimite une face ouverte tournée vers le capot central 48. Les parois 50 et 52 viennent recouvrir le capot central sur des longueurs respectives L1 et L2 qui peuvent être identiques ou différentes.

Ainsi un même capot latéral peut être utilisé pour définir des volumes intérieurs différents en fonction de la longueur du recouvrement L1 ou L2.

Dans le cas de la figure 2, la paroi du capot 48 est lisse si bien que les parois latérales 50 et 52 des capots 42 et 44 sont en saillie vers l'extérieur.

Par contre, dans la variante des figures 3 et 4, la paroi latérale du capot central 48 comporte deux épaulements ou décrochements 54 et 56 qui permettent de loger les extrémités des parois latérales 50 et 52 des capots 40 et 44 qui se trouvent ainsi au même niveau que la paroi du capot central.

Selon une deuxième forme de réalisation de l'invention, représentée aux figures 5 et 6, la boîte à fluide est formée d'un premier capot 140, dit capot extérieur, qui recouvre totalement un deuxième capot 150, dit capot intérieur. Le premier capot 140 et le deuxième capot 150 sont assemblés au collecteur 12.

Le capot intérieur 150 définit un premier volume intérieur de la boîte à fluide, tandis que le capot extérieur 140 définit deux logements 143 et 144 de part et d'autre du capot intérieur (figure 5). Ces deux logements définissent deux volumes intérieurs qui forment ici un volume intérieur unique étant donné que les deux logements 143 et 144 communiquent entre eux par un passage 145 (figures 5 et 6). Dans une variante non représentée, les logements 143 et 144 pourraient être complètement séparés, donc sans communication, à condition que le capot intérieur forme une cloison étanche entre les deux logements.

Comme on peut le voir sur les figures 5 et 6, le capot extérieur 140 comporte des rebords transversaux 141 et longitudinaux 142 qui ont une plus grande hauteur que les rebords transversaux 151 et longitudinaux 152 du capot intérieur. Cet exemple de réalisation, non limitatif, permet de réaliser le passage 145 entre les logements 143 et 144.

Avantageusement, un orifice 148 pratiqué à la fois dans le capot intérieur 150 et le capot extérieur 140 permet l'introduction ou l'expulsion d'un fluide directement dans le capot intérieur 150. Un ou plusieurs autres orifices 122 peuvent être aménagés au travers du capot extérieur 140 (figure 5).

Pour améliorer l'étanchéité au niveau de l'orifice 148, les rebords longitudinaux 152 du capot intérieur 150 sont accolés respectivement aux rebords longitudinaux 142 du capot extérieur 140. De même, les rebords 32 du collecteur 12 (figure 6) correspondent aux rebords longitudinaux 141 et 142 du capot extérieur 140.

La boîte à fluide assemblée au collecteur 14 (figure 5) est constituée de deux capots 250 et 350 d'inversion du sens de circulation du fluide. Associés à un capot intérieur 150 et un capot extérieur 140, ces deux capots d'inversion du sens du fluide permettent de réaliser deux passes séparées du fluide à l'intérieur du faisceau.

Il en résulte que le fluide pénètre à l'intérieur du capot intérieur 150 et est divisé en deux parties. Une première partie du fluide gagne le capot 250 pour aller ensuite vers le logement 143, tandis qu'une deuxième partie gagne le capot 350 pour aller ensuite vers le logement 144. Ainsi, chacune des parties du fluide réalise un parcours en deux passes séparées, formant aller et retour.

Avantageusement, les capots 150, 250 et 350 sont semblables.

Dans une variante de réalisation (non représentée), il pourrait être envisagé d'utiliser un seul capot à la place des deux capots 250 et 350.

De manière avantageuse, le capot extérieur 140 recouvre la totalité du collecteur 12, mais il est aussi possible de disposer, sur le collecteur 12, deux ou plusieurs capots intérieurs 150 recouverts par deux ou plusieurs capots extérieurs 140.

L'invention n'est pas limitée aux formes de réalisation décrites précédemment à titres d'exemples et est susceptibles de nombreuses variantes. Ainsi l'invention peut s'appliquer aussi à des échangeurs de chaleur assemblés mécaniquement, sans brasage.

## Revendications

1. Échangeur de chaleur pour véhicule automobile, comprenant un faisceau de tubes plats parallèles (10) réunis à chacune de leurs extrémités respectives par un collecteur (12 ; 14) en forme de plaque, chaque collecteur étant coiffé par une boîte à fluide fermant de manière étanche le collecteur et définissant avec celui-ci une pluralité de volumes intérieurs imposant des sens prédéterminés de circulation du fluide dans les tubes du faisceau, **caractérisé en ce que** la boîte à fluide est formée d'une pluralité de capots individuels monoblocs (24 ; 26, 28 ; 42, 44 , 48 ; 140, 150, 250, 350) assemblés au collecteur et définissant conjointement lesdits volumes intérieurs de la boîte à fluide, l'un desdits capots, dit capot central, définissant seul avec le collecteur l'un desdits volumes intérieurs d'une desdites boîtes à fluide, caractérisè **en ce que** au moins un capot latéral recouvre au moins partiellement le capot central pour définir avec lui et le collecteur, un autre volume intérieur.

2. Échangeur de chaleur selon la revendication 1, **caractérisé en ce que** le capot latéral (40, 44) présente une paroi latérale (50, 52) à face ouverte qui recouvre le capot central sur une longueur choisie (L1, L2).

3. Échangeur de chaleur selon l'une des revendications 1 à 2, **caractérisé en ce que** lesdits capots comprennent un capot d'admission de fluide (40) et un capot de collecte de fluide (44) semblables.

4. Échangeur de chaleur selon la revendications 1, **caractérisé en ce qu'**au moins un desdits capots, dit capot latéral, recouvre totalement au moins un desdits capots, dit capot central, définissant deux logements (143, 144) de part et d'autre du capot central, lesdits capots central et latéral étant respectivement nommés dans cette configuration capot intérieur (150) et capot extérieur (140).

5. Échangeur de chaleur selon la revendication 4, **caractérisé en ce que** le capot extérieur (140) et le capot intérieur (150) ont des rebords respectifs (141, 142 ; 151, 152) et **en ce que** la hauteur des rebords (151, 152) dudit capot intérieur (150) est inférieure à la hauteur des rebords (141, 142) dudit capot extérieur (140) de manière à créer un passage (145) entre lesdits logements (143, 144).

6. Échangeur de chaleur selon l'une des revendications 4 à 5, **caractérisé en ce que** le capot intérieur (150) et le capot extérieur (140) ont des rebords longitudinaux respectifs (152, 142) qui sont disposés l'un contre l'autre sur le collecteur (12).

7. Échangeur de chaleur selon l'une des revendications 4 à 6, **caractérisé en ce que** le capot intérieur (150) et/ou le capot extérieur (140) comportent un ou plusieurs orifices d'admission ou d'expulsion de fluide (148).

8. Échangeur de chaleur selon la revendication 4, **caractérisé en ce que** le capot intérieur (150) est alimenté en fluide, ce fluide effectuant deux passes séparées dans le faisceau avant d'être expulsé par un ou plusieurs orifices d'expulsion (122) du capot extérieur.

9. Échangeur de chaleur selon l'une des revendications 1 à 8, **caractérisé en ce que** lesdits capots comprennent au moins un capot d'inversion de sens de fluide (48 ; 150, 250, 350).

10. Échangeur de chaleur selon la revendication 9, **caractérisé en ce que** lesdits capots comprennent une pluralité de capots d'inversion de sens de fluide (48 ; 150, 250, 350) et **en ce que** ces capots sont semblables.

11. Échangeur de chaleur selon l'une des revendications 1 à 10, **caractérisé en ce que** les collecteurs (12, 14) sont pourvus du côté des capots d'un rebord périphérique (32, 34) formant un contour extérieur complémentaire de celui, intérieur, défini par les capots juxtaposés préalablement à l'assemblage de ceux-ci sur le collecteur.

12. Procédé de fabrication d'un échangeur de chaleur du type comprenant un faisceau de tubes plats parallèles (10) réunis à chacune de leurs extrémités respectives par un collecteur (12 ; 14) en forme de plaque, chaque collecteur étant coiffé par une boîte à fluide fermant de manière étanche le collecteur et définissant avec celui-ci une pluralité de volumes intérieurs imposant des sens prédéterminés de circulation du fluide dans les tubes du faisceau, procédé **caractérisé par** les étapes suivantes :
a) fabrication d'une pluralité de capots individuels monoblocs (140, 150, 250, 350) définissant conjointement avec les collecteurs lesdits volumes intérieurs des boîtes à fluide,
b) fabrication et assemblage d'un faisceau de tubes parallèles (10),
c) mise en place des collecteurs aux extrémités des tubes du faisceau,
d) mise en place, sur un des collecteurs, d'un capot central définissant seul avec le collecteur l'un desdits volumes intérieurs,
e) mise en place d'au moins un capot latéral qui recouvre le capot central pour définir avec lui un autre volume intérieur,
f) mise en place, sur l'autre collecteur, d'au moins un capot individuel d'inversion de sens du fluide,
g) solidarisation mécanique de l'ensemble.

13. Procédé selon la revendication 12, **caractérisé en ce que**, à l'étape a), les capots sont fabriqués par emboutissage d'une tôle métallique.

14. Procédé selon l'une des revendications 12 et 13, **caractérisé en ce que**, à l'étape g), la solidarisation est effectuée par brasage conjoint des capots aux collecteurs et des collecteurs aux tubes.

## Patentansprüche

1. Wärmetauscher für ein Kraftfahrzeug, umfassend ein Netz an parallelen Flachrohren (10), verbunden an den jeweiligen Enden davon durch einen Sammler (12; 14) in Plattenform, wobei jeder Sammler von einem Fluidgehäuse abgedeckt ist, in dichtender Weise den Sammler schließend und mit diesem eine Vielzahl an Innenvolumina ausbildend, vorbestimmte Fluidzirkulationsrichtungen in den Rohren des Netzes ausbildend, wobei das Fluidgehäuse ausgebildet ist aus einer Vielzahl an individuellen, einstückigen Hauben (24; 26, 28; 42, 44, 48; 140, 150, 250, 350), an dem Sammler montiert und gemeinsam die Innenvolumina des Fluidgehäuses ausbildend, wobei eine der Hauben, mittlere Haube genannt, allein mit dem Sammler eines der Innenvolumina eines der Fluidgehäuse ausbildet, **dadurch gekennzeichnet, dass** zumindest eine Lateralhaube zumindest teilweise die mittlere Haube überdeckt, um mit dieser und dem Sammler ein anderes Innenvolumen zu definieren.

2. Wärmetauscher nach Anspruch 1, **dadurch gekennzeichnet, dass** die laterale Haube (40, 44) eine Lateralwandung (50, 52) mit offener Fläche aufweist, die mittlere Haube über eine gewählte Länge (L1, L2) bedeckend.

3. Wärmetauscher nach einem der Ansprüche 1 bis 2, **dadurch gekennzeichnet, dass** die Hauben eine Fluidzufuhrhaube (40) und eine Fluidsammelhaube (44), ähnlich ausgebildet, umfassen.

4. Wärmetauscher nach Anspruch 1, **dadurch gekennzeichnet, dass** zumindest eine der Hauben, Lateralhaube genannt, vollständig zumindest eine der Hauben, mittlere Haube genannt, bedeckt, zwei Aufnahmen (143, 144) beidseitig der mittleren Haube ausbildend, wobei die Haupt- und Lateralhauben in dieser Konfiguration jeweils benannt sind als Innenhaube (150) und Außenhaube (140).

5. Wärmetauscher nach Anspruch 4, **dadurch gekennzeichnet, dass** die Außenhaube (140) und die Innenhaube (150) jeweilige Ränder (141, 142; 151, 152) aufweisen, und dass die Höhe der Ränder (151, 152) der Innenhaube (150) kleiner ist, als die Höhe der Ränder (141, 142) der Außenhaube (140), so dass ein Durchtritt (145) zwischen den Aufnahmen (143, 144) ausgebildet ist.

6. Wärmetauscher nach einem der Ansprüche 4 bis 5, **dadurch gekennzeichnet, dass** die Innenhaube (150) und die Außenhaube (140) jeweilige Längsränder (152, 142) aufweisen, aneinander anliegend an dem Sammler (12) angeordnet.

7. Wärmetauscher nach einem der Ansprüche 4 bis 6, **dadurch gekennzeichnet, dass** die Innenhaube (150) und/oder die Außenhaube (140) eine oder mehrere Fluidzufuhroder -abfuhröffnungen (148) umfassen.

8. Wärmetauscher nach Anspruch 4, **dadurch gekennzeichnet, dass** die Innenhaube (150) mit Fluid versorgt ist, wobei das Fluid zwei separate Durchtritte in dem Netz beaufschlagt, bevor es durch eine oder mehrere Ausstoßöffnungen (122) der Außenhaube ausgestoßen wird.

9. Wärmetauscher nach einem der Ansprüche 1 bis 8, **dadurch gekennzeichnet, dass** die Hauben zumindest eine Fluidrichtungsumkehrhaube (48; 150, 250, 350) umfassen.

10. Wärmetauscher nach Anspruch 9, **dadurch gekennzeichnet, dass** die Hauben eine Vielzahl an Fluidrichtungsumkehrhauben (48; 150, 250, 350) umfassen, und dass die Hauben ähnlich ausgebildet sind.

11. Wärmetauscher nach einem der Ansprüche 1 bis 10, **dadurch gekennzeichnet, dass** die Sammler (12, 14) an der Seite der Hauben mit einem peripheren Rand (32, 34) versehen sind, die eine diesbezüglich komplementäre Außenkontur innerlich ausbilden, definiert durch die Hauben, die vorangehend bei der Montage derselben an den Sammler aneinander anliegend vorgesehen wurden.

12. Verfahren zur Herstellung eines Wärmetauschers, vom Typ, umfassend ein Netz an parallelen Flachrohren (10), an den jeweiligen Enden davon mit einem Sammler (12; 14) in Plattenform verbunden, wobei jeder Sammler von einem Fluidgehäuse überdeckt wird, in dichtender Weise den Sammler verschließend und mit diesem eine Vielzahl an Innenvolumina definierend, vorbestimmte Fluidzirkulationsrichtungen in den Rohren des Netzes definierend, wobei das Verfahren **dadurch gekennzeichnet ist, dass** die folgenden Schritte vorgesehen sind:
a) Herstellung einer Vielzahl an individuellen einstückigen Hauben (140, 150, 250, 350), gemeinsam mit den Sammlern die Innenvolumina der Fluidgehäuse ausbildend,
b) Herstellung und Zusammenbau eines Netzes an parallelen Rohren (10),
c) Anordnen der Sammler an den Enden der Rohre des Netzes,
d) Anordnen an den Sammlern einer mittleren oder zentralen Haube, allein mit dem Sammler eines der Innenvolumina definierend,
e) Anordnen von zumindest einer Lateral- oder Seitenhaube, die Haupthaube überdeckend, um mit dieser ein weiteres Innenvolumen zu definieren,
f) Anordnen an dem anderen Sammler von zumindest einer individuellen oder einzelnen Fluidrichtungsumkehrhaube,
g) mechanisches Verbinden der Anordnung

13. Verfahren nach Anspruch 12, **dadurch gekennzeichnet, dass** im Schritt a) die Hauben hergestellt sind durch Prägen bzw. Tiefziehen oder Kümpeln eines metallischen Bleches.

14. Verfahren nach einem der Ansprüche 12 und 13, **dadurch gekennzeichnet, dass** im Schritt g) die Verbindung erfolgt mittels Verlöten oder Verschweißen von gemeinsam bzw. gleichzeitig den Hauben mit den Sammlern und den Sammlern mit den Rohren.

## Claims

1. A heat exchanger for a motor vehicle, comprising a bundle of flat parallel tubes (10) joined at each of their respective ends by a collector (12; 14) in the form of a header plate, each collector being capped by a fluid header cover which sealingly closes the collector and which defines with the latter a plurality of internal spaces that impose predetermined directions of flow of the fluid in the tubes of the bundle, **characterised in that** the header cover consists of a plurality of individual monobloc caps (24; 26, 28; 42, 44, 48; 148, 150, 250, 350) assembled to the collector and together defining the said internal spaces of the header cover, one of the said caps, referred to as the central cap, defining, alone with the collector, one of the said internal spaces of one of the said header covers, **characterised in that** at least one lateral cap overlies the central cap, at least partially, whereby to define, with it and the collector, a further internal space.

2. A heat exchanger according to Claim 1, **characterised in that** the lateral cap (40, 44) has a lateral wall (50, 52) with an open face, which overlies the central cap over a selected length (L1, L2).

3. A heat exchanger according to Claim 1 or Claim 2, **characterised in that** the said caps include a fluid admission cap (40) and a fluid collection cap (44) which are similar to each other.

4. A heat exchanger according to Claim 1, **characterised in that** at least one of the said caps, namely a lateral cap, totally overlies at least one of the said caps, namely a central cap, to define two housings (143, 144) on either side of the central cap, the said central and lateral caps being called, in this configuration, the inner cap (150) and outer cap (140) respectively.

5. A heat exchanger according to Claim 4, **characterised in that** the outer cap (140) and the inner cap (150) have respective flanges (141, 142; 151, 152), and **in that** the depth of the flanges (151, 152) of the said inner cap (150) is less than the depth of the flanges (141, 142) of the said outer cap (140), whereby to form a passage (145) between the said housings (143, 144).

6. A heat exchanger according to Claim 4 or Claim 5, **characterised in that** the inner cap (150) and the outer cap (140) have respective longitudinal flanges (152, 142) which are disposed against each other on the collector (12).

7. A heat exchanger according to one of Claims 4 to 6, **characterised in that** the inner cap (150) and/or the outer cap (140) includes one or more ports for admission or expulsion of fluid (148).

8. A heat exchanger according to Claim 4, **characterised in that** the inner cap (150) is supplied with fluid, the said fluid performing two separate passes within the bundle before being expelled through one or more expulsion ports (122) in the outer cap.

9. A heat exchanger according to one of Claims 1 to 8, **characterised in that** the said caps include at least one cap for reversing the fluid direction (48; 150, 250, 350).

10. A heat exchanger according to Claim 9, **characterised in that** the said caps include a plurality of caps for reversing fluid direction (48; 150, 250, 350), and **in that** these caps are similar to each other.

11. A heat exchanger according to one of Claims 1 to 10, **characterised in that** the collectors (12, 14) are provided, at the sides of the caps, with a peripheral flange (32, 34) defining an external contour complementary with the internal contour defined by the caps, which are juxtaposed prior to assembly of the latter on the collector.

12. A method of making a heat exchanger of the type comprising a bundle of flat parallel tubes (10) joined at each of their respective ends by a collector (12; 14) in the form of a header plate, each collector being capped by a fluid header cover which sealingly closes the collector and which defines with the latter a plurality of internal spaces that impose predetermined directions of flow of the fluid in the tubes of the bundle, the method being **characterised by** the following steps:
(a) fabricating a plurality of individual monobloc caps (140, 150, 250, 350) which together define, with the collectors, the said internal spaces of the header covers,
(b) fabricating and assembling a bundle of parallel tubes (10),
(c) positioning the collectors at the ends of the tubes of the bundle,
(d) positioning on one of the collectors a central cap which defines, alone with the collector, one of the said internal spaces,
(e) positioning at least one lateral cap to overlie the central cap, whereby to define with it a further internal space,
(f) positioning on the other collector at least one individual cap for reversing the direction of the fluid,
(g) fastening the assembly together mechanically.

13. A method according to Claim 12, **characterised in that** in step (a), the caps are fabricated by press-forming in metal plate.

14. A method according to Claim 12 or Claim 13, **characterised in that**, in step (g), the fastening step is effected by brazing the caps to the collectors and the collectors to the tubes conjointly.
